# EUROPÄISCHE PATENTSCHRIFT

(11) **EP 2 399 267 B1**
(45) Veröffentlichungstag und Bekanntmachung des Hinweises auf die Patenterteilung: **28.11.2012**
(21) Anmeldenummer: 10702682.5
(22) Anmeldetag: 05.02.2010
(51) Int. Cl.: H01J 5/48, H01K 1/44

(54) **REFLEKTORLAMPE UND ZUGEHÖRIGES HERSTELLVERFAHREN**
REFLECTOR LAMP AND ASSOCIATED PRODUCTION METHOD
LAMPE À RÉFLECTEUR ET PROCÉDÉ DE FABRICATION ASSOCIÉ

(30) Priorität: 23.02.2009 DE 102009010181
(43) Veröffentlichungstag der Anmeldung: 28.12.2011
(73) Patentinhaber: OSRAM AG, 81543 München (DE)
(72) Erfinder: NITTKE, Andreas, 85111 Pietenfeld (DE); HU, Shugen, Guangdong 52800 (CN); LI, Yunfeng, Guangdong 528000 (CN); MA, Li Jia, Guangdong 528000 (CN)
(86) Internationale Anmeldenummer: PCT/EP2010/051398
(87) Internationale Veröffentlichungsnummer: WO 2010/094580

(56) Entgegenhaltungen:
- US-A- 4 829 210
- US-A1- 2005 112 982
- US-B1- 6 210 029

## Beschreibung

### Technisches Gebiet

Die Erfindung geht aus von einer Reflektorlampe gemäß dem Oberbegriff des Anspruchs 1. Derartige Reflektorlampen sind insbesondere Reflektorlampen mit einer Halogenglühlampe als Brenner. Sie sind insbesondere für den Betrieb an Mittelvolt bis Hochvolt (HV) mit typisch 80 bis 250 V gedacht.

### Stand der Technik

Die EP 440 911 offenbart eine Reflektorlampe mit Halogenglühlampe als Brenner, bei der ein Fixring, der im Hals des Reflektorteils sitzt, mit variabler Bauhöhe gestaltet werden kann. Ein rotationssymmetrischer Sombrero-artiger Fixring für eine Reflektorlampe ist aus der US 4958966 bekannt.

### Darstellung der Erfindung

Die Aufgabe der vorliegenden Erfindung ist es, eine kostengünstige Reflektorlampe bereitzustellen und ein Herstellverfahren dafür anzugeben.

Diese Aufgabe wird gelöst durch die kennzeichnenden Merkmale des Anspruchs 1.

Besonders vorteilhafte Ausgestaltungen finden sich in den abhängigen Ansprüchen.

Im Einzelnen betrifft die Erfindung eine Reflektorlampe mit einem Reflektor, der eine Kontur und einen Hals aufweist, wobei im Innern des Reflektors ein Brenner gehaltert ist mit Hilfe eines Fixrings, der im Hals des Reflektors befestigt ist, wobei der Fixring ein Stanzbiegeteil ist, dessen Breite W kleiner als seine Länge D ist und höchstens 90% von D beträgt, wobei die Länge D dem Innendurchmesser des Halses angepasst ist. Das Stanzblechteil ist aus einem rechteckigen Blech mit zwei Schmalseiten und zwei Längsseiten hergestellt.

Bevorzugt weist der Fixring Randzonen an den zwei Schmalseiten auf, deren Randbereich als Kreissegment ausgestanzt ist. Maximal ist die gesamte Randzone als Kreissegment gestaltet.

Bevorzugt weist der Fixring zwei Zwischenzonen aufweist, die als Seitenwände wirken, die über ein abgewinkeltes zentrales Plateau miteinander verbunden sind.

Bevorzugt sind Randzone, Zwischenzone und Plateau jeweils etwa 90° gegeneinander abgewinkelt, wobei insbesondere Plateau und Randzone im wesentlichen parallel zueinander laufen. Der Winkel beträgt in aller Regel 80 bis 90°.

Bevorzugt weist das Plateau eine Aussparung auf zum Haltern des Brenners.

Bevorzugt ist im Bereich der Randzonen mindestens eine Einbuchtung zum Fixieren des Fixrings im Hals vorgesehen. Der Hals hat ein vorspringendes Mittel zum Zusammenwirken mit dieser Einbuchtung. In aller Regel werden zwei Einbuchtungen, jedes in einer Randzone, verwendet. Es sind jedoch auch mehrere Auflagepunkte möglich.

Des Weiteren wird ein Verfahren zur Herstellung eines Fixrings für eine Reflektorlampe angegeben, mit folgenden Verfahrensschritten
a) Bereitstellen eines im wesentlichen rechteckigen Blechs mit Längsachse und Querachse, das zum Stanzen und Biegen geeignet ist;
b) Ausstanzen eines Kreissegments jeweils an den schmalseitigen Enden sowie Ausstanzen einer Aussparung in der Mitte des Blechs, die einem Ende des Brenners angepasst ist;
c) ggf. Anbringen von vier Falzen quer zur Längsachse des Blechs, abhängig beispielsweise von der Dicke des Blechs;
d) Biegen des Blechs an den Falzen, so dass in der Mitte ein Plateau entsteht, das im wesentlichen parallel zu den Randzonen verläuft und zwischen Randzone und Plateau jeweils eine Zwischenzone als Seitenwand angesetzt ist, die etwa 90° abgewinkelt sind.
Insbesondere können im Schritt b) auch Einbuchtungen im Randbereich ausgestanzt werden.

Derartige Fixringe werden in den Hals des Reflektors eingesetzt und haltern dort den Brenner, welcher meist eine Halogenglühlampe oder auch eine kompakte Hochdruckentladungslampe ist.

Die bekannten Fixringe sind naturgemäß rotationssymmetrisch gestaltet, abgesehen von Befestigungsmitteln. Derartige Fixringe werden häufig tiefgezogen, da sie keine einfachen Teller sind, sondern meist dreidimensional gestaltet sind, beispielsweise eben Sombrero-artig o.ä.

Erfindungsgemäß wird jetzt ein völlig neuartiger Fixring verwendet, der nicht rotationssymmetrisch gestaltet ist, obwohl er in eine rotationssymmetrische Umgebung eingepasst werden soll. Es handelt sich um ein Stanzbiegeteil, das aus einem ursprünglich ebenen Blech gestaltet ist. In aller Regel ist das Blech aus Stahl o.ä. gefertigt und hat eine Wandstärke von etwa 0,2 bis 0,6 mm, so dass es einerseits stabil und andererseits noch gut biegbar ist. Das Stanzbiegeteil ist in seiner Mitte zu einem U-förmigen Wall (im Querschnitt gesehen) gefaltet, mit einem zentralen Plateau und zwei Seitenwänden, die rechtwinkelig oder schiefwinkelig vom Plateau abstehen. Am Fuß der Seitenwände setzt jeweils eine Randzone an. Dessen Randbereich ist als ein Kreissegment gestaltet. Es ist dem Hals des Reflektorteils über einen gewissen Abschnitt angepasst. Dabei kann der Fixring so gestaltet sein, dass er sich selbst mittels Federwirkung im Reflektor befestigt. Diese Maßnahme dient auch als Klapperschutz oder als Montagehilfe.

Das Plateau ist mit einer Aussparung versehen, die das Ende eines Brenners haltert. Meist ist dies Ende eine oder die einzige Quetschung des Brenners. Das Ende kann aber beispielsweise auch eine rohrzylindrische Einschmelzung sein.

Dieser neuartige Fixring hat keine Rotationssymmetrie, er ist nur in etwa achssymmetrisch.

Dabei zeichnet sich der fertig gebogene Fixring durch eine Breite W aus, die der ursprünglichen Breite des Stanzteils entspricht. Die axiale Länge D des fertig gebogenen Fixrings ist wegen der Faltung merklich kleiner als die ursprüngliche Länge E des Stanzteils. Sie ist jedoch größer als die Breite W. Bevorzugt ist dabei W = 0,6 D bis 0,9 D gewählt. Besonders bevorzugt ist dabei W = 0,7 D bis 0,8 D gewählt.

Dieses Konzept führt zu einer deutlichen Materialeinsparung, weil die Kreisfläche, in der die Basis des Fixrings, nämlich seine Randzonen, liegt, nicht voll ausgefüllt werden muss. Dies liegt formal gesehen daran, dass W < D ist.

Andererseits ist diese Bedingung sogar notwendig, damit sich ein derartiges Stanzbiegeteil überhaupt realisieren lässt.

Dabei gilt für W, dass W mindestens 1 mm breiter als die für die Halterung des Brenners notwendige Aussparung sein muss. Die Höhe der Seitenwand muss so gestaltet sein, dass die Abdichtungszone des Brenners in dieser Höhe in etwa untergebracht werden kann.

Insgesamt ist es sehr überraschend, dass sich aufgrund der zahlreichen Randbedingungen überhaupt eine Lösung für den Fixring auf Basis eines Stanzbiegeteils finden lässt. Dies erfordert eine sorgfältige Abstimmung zwischen Reflektor, Brenner, Abdichtung des Brenners und Wahl des Lichtschwerpunkts im Reflektor.

Die Randzone ist zu einem weit überwiegenden Teil als Kreissegment gestaltet, das bevorzugt einen Winkel von 110° bis 140° überstreicht.

Das Stanzbiegeteil hat außerdem bevorzugt randseitig Einbuchtungen, die den Fixring fixieren. Bevorzugt ist die Einbuchtung nicht unbedingt axialsymmetrisch, sondern seitlich angebracht.

In einer besonders bevorzugten Ausführungsform steht ein Set von Fixringen mit unterschiedlicher Bauhöhe der Seitenwand zur Verfügung um Brenner mit unterschiedlichem Lichtschwerpunkt auf eine gewünschte Bauhöhe in einem gegebenen Reflektor zu bringen. Diese Vorgehensweise ist insbesondere wegen der niedrigen Kosten der Stanzbiegeteile möglich.

### Kurze Beschreibung der Zeichnungen

Im Folgenden soll die Erfindung anhand mehrerer Ausführungsbeispiele näher erläutert werden. Die Figuren zeigen:
- Figur 1: eine Reflektorlampe in Seitenansicht;
- Figur 2: ein rotationssymmetrischer Fixing gemäß dem Stand der Technik;
- Figur 3: ein axialsymmetrischer Fixring als Rohling vor dem Biegen (3a) und nach dem Biegen von oben (3b) und von der Seite gesehen (3c);
- Figur 4: zwei Fixringe unterschiedlicher Bauhöhe zur Einstellung des Lichtschwerpunkts nebeneinander gestellt.

### Bevorzugte Ausführungsform der Erfindung

Ein Ausführungsbeispiel einer Reflektor-Halogenglühlampe 1 zeigt Figur 1. Sie hat ein Reflektorteil 2 mit Kontur 3 und Hals 4 sowie einem daran angesetzten Schraubsockel 5.

Figur 2 zeigt in Explosionsdarstellung einen Brenner in Form einer Halogenglühlampe 6, der von einem vorbekannten rotationszylindrischen Fixring 7 gehaltert ist, und der in den Hals 4 eines Reflektorteils 2 eingepasst wird.

Figur 3 zeigt einen Blechstreifen 10 als Rohling für den neuartigen Fixring (Figur 3a). Er ist im Prinzip ein Blechstreifen einer maximalen Länge E und einer Breite W. Die schmalen Seiten enden in Randzonen 11, die an ihren Rändern als Kreissegmente 12 ausgestanzt. Ein typischer Ausschnittswinkel des Segments ist 130°. Außerdem sitzt an jeder Randzone 11 eine Einbuchtung 13 zum Arretieren des Fixrings im Hals des Reflektors. Im gezeigten Beispiel sind es zwei spiegelsymmetrisch zueinander liegende Einbuchtungen 13, die seitlich zur Längsachse liegen.

In der Mitte ist der Rohling mit einer Aussparung 14 versehen, der quer zur Längsachse A des Rohlings läuft und in etwa der Quetschung einer einseitig gequetschten Halogenglühlampe 6 angepasst ist.

Der Rohling wird nun, falls das Blech relativ dick ist, entlang von vier Falzen 15 (strichliniert eingezeichnet) gebogen, so dass der fertige Fixring 20 (Figur 3b ) entsteht. Das Mittelstück des Blechs wird dabei etwa U-förmig gebogen, so dass ausgehend von den Randzonen 11 sich zwei Seitenwände 21 etwa rechtwinkelig in die Höhe erstrecken und in einem wieder abgewinkelten, sich parallel zu den Rändern 11 erstreckenden Plateau 22 münden. Dieses beinhaltet die den Brenner fixierende Aussparung 14.

In Figur 3c ist der Fixring 20 von der Querseite gezeigt. Dabei lässt sich erkennen, dass in der Aussparung 14 auch noch Federzungen 23 sich in Richtung der Lage der Quetschung erstrecken, die beim Ausschneiden der Aussparung nicht entfernt wurden. Auf der einen breiten Seite ist es eine mittig angeordnete Zunge, auf der anderen breiten Seite sind es zwei kleinere lateral angeordnete Zungen. Des weiteren weist die Aussparung quer dazu noch zwei seitliche Führungen 24 auf. Die gesamte Bauhöhe des Fixrings ist mit H bezeichnet.

In Figur 4 sind zwei Reflektorlampen 30 ausschnittweise gemäß Figur 4a und 4b nebeneinandergestellt. Sie haben unterschiedliche Brenner 31, 32 mit unterschiedlicher Bauhöhe H1 und H2. Um den gleichen Reflektor 2, der üblicherweise aus Glas oder Metall ist, verwenden zu können und dafür den Lichtschwerpunkt anpassen zu können, hat die Lampe mit dem Brenner 31 der relativ großen Bauhöhe einen Fixring 33 mit relativ geringer Bauhöhe H1. Dagegen hat die Lampe mit dem Brenner 32 mitrelativ kleiner Bauhöhe einen Fixring 34 zugeordnet, der entsprechend eine große Bauhöhe H2 hat.

Auf diese Weise kann ein einziger Reflektortyp beispielsweise für unterschiedliche Wattagen des Brenners verwendet werden, wenn dazu Brenner mit unterschiedlichem Lichtschwerpunkt benötigt werden. Dies ist möglich weil die Fixringe 33, 34 materialsparend und kostengünstig auf einfache Weise hergestellt werden können.

Ein Herstellverfahren für einen derartigen Fixring geht aus von einem Blechrohling, der zunächst rechteckig geschnitten ist. Dann wird an der Randzone ein Rest entsprechend dem gewünschten Kreissegment ausgestanzt und außerdem wird die Aussparung zum Aufnehmen des Brenners ausgestanzt. Anschließend wird das Blech mit Falzen versehen, sofern nötig. Im einfachsten Fall ist E = D, wenn keine Seitenwand und auch keine Falze nötig ist. Es handelt sich dann um einen ebenen Fixring, der jedoch trotzdem noch materialsparend wirkt.

Normalerweise sind jedoch vier Knicke nötig um die Seitenwände und das Plateau herzustellen.

Anschließend wird der Brenner, der beispielsweise auch eine kompakte Metallhalogenidlampe sein kann, wie an sich bekannt, in die Aussparung eingepasst und dann diese Baueinheit in den Reflektor eingepasst. Letzteres erfolgt entweder von oben oder von unten her. Am Reflektorhals ist dazu gemäß Figur 4a und 4b ein Kragen oder mehrere Podeste 40 vorgesehen, wie an sich bekannt, auf dem der Rand des Fixrings 33, 34 aufliegt. Dabei können am Kragen oder Podest Warzen vorgesehen sein, denen die Einbuchtungen an den Randzonen des Fixrings angepasst sind, wie an sich ebenfalls bekannt.

Anschließend werden die aus der Quetschung 41 nach außen ragende Stromzuführungen 42 mit den Sockelkontakten verbunden (nicht dargestellt).

## Patentansprüche

1. Reflektorlampe mit einem Reflektor, der eine Kontur und einen Hals aufweist, wobei im Innern des Reflektors ein Brenner gehaltert ist mit Hilfe eines Fixrings, der im Hals des Reflektors befestigt ist, wobei der Fixring ein Stanzblechteil, **dadurch gekennzeichnet, dass** die Breite W des Fixrings kleiner als seine Länge D ist und höchstens 90% von D beträgt, wobei die Länge D dem Innendurchmesser des Halses angepasst ist.

2. Reflektorlampe nach Anspruch 1, **dadurch gekennzeichnet, dass** die Breite W 60 bis 90% von D beträgt.

3. Reflektorlampe nach Anspruch 1, **dadurch gekennzeichnet, dass** der Fixring Randzonen an den zwei Schmalseiten auf, deren Randbereich als Kreissegment ausgestanzt ist.

4. Reflektorlampe nach Anspruch 1, **dadurch gekennzeichnet, dass** der Fixring zwei Zwischenzonen aufweist, die als Seitenwände wirken, die über ein abgewinkeltes zentrales Plateau miteinander verbunden sind.

5. Reflektorlampe nach Anspruch 4, **dadurch gekennzeichnet, dass** Randzone, Zwischenzone und Plateau jeweils etwa 90° gegeneinander abgewinkelt sind, wobei insbesondere Plateau und Randzone im wesentlichen parallel zueinander laufen.

6. Reflektorlampe nach Anspruch 4, **dadurch gekennzeichnet, dass** das Plateau eine Aussparung aufweist zum Haltern des Brenners.

7. Reflektorlampe nach Anspruch 4, **dadurch gekennzeichnet, dass** im Bereich der Randzonen mindestens eine Einbuchtung vorgesehen ist zum Fixieren des Fixrings im Hals.

8. Verfahren zur Herstellung eines Fixrings für eine Reflektorlampe gemäß Anspruch 1, **gekennzeichnet durch** folgende Verfahrensschritte:
a) Bereitstellen eines im wesentlichen rechteckigen Blechs mit Längsachse und Querachse, das zum Stanzen und Biegen geeignet ist;
b) Ausstanzen eines Kreissegments jeweils an den schmalseitigen Enden sowie Ausstanzen einer Aussparung in der Mitte des Blechs, die einem Ende des Brenners angepasst ist;
c) ggf. Anbringen von vier Falzen quer zur Längsachse des Blechs;
d) Biegen des Blechs an den Falzen, so dass in der Mitte ein Plateau entsteht, das im wesentlichen parallel zu den Randzonen verläuft und zwischen Randzone und Plateau jeweils eine Zwischenzone als Seitenwand angesetzt ist, die etwa 90° abgewinkelt sind.

9. Verfahren nach Anspruch 7, **dadurch gekennzeichnet, dass** im Schritt b) auch Einbuchtungen in den Randzonen ausgestanzt werden.

## Claims

1. Reflector lamp with a reflector, which has a contour and a neck, wherein a burner is held in the interior of the reflector with the aid of a fixing ring which is fastened in the neck of the reflector, wherein the fixing ring is a stamped sheet-metal part, **characterized in that** the width W of the fixing ring is smaller than its length D and is at most 90% of D, wherein the length D is matched to the inner diameter of the neck.

2. Reflector lamp according to Claim 1, **characterized in that** the width W is 60 to 90% of D.

3. Reflector lamp according to Claim 1, **characterized in that** the fixing ring has peripheral zones on the two narrow sides, the peripheral region thereof being stamped out as a segment of a circle.

4. Reflector lamp according to Claim 1, **characterized in that** the fixing ring has two intermediate zones, which act as side walls, which are connected to one another via a bent-back central plateau.

5. Reflector lamp according to Claim 4, **characterized in that** the peripheral zone, the intermediate zone and the plateau are each bent back through approximately 90° with respect to one another, wherein in particular the plateau and the peripheral zone run substantially parallel to one another.

6. Reflector lamp according to Claim 4, **characterized in that** the plateau has a cutout for holding the burner.

7. Reflector lamp according to Claim 4, **characterized in that** at least one recess is provided in the region of the peripheral zones for fixing the fixing ring in the neck.

8. Method for producing a fixing ring for a reflector lamp according to Claim 1, **characterized by** the following method steps:
a) providing a substantially rectangular metal sheet with a longitudinal axis and a transverse axis which is suitable for stamping and bending;
b) stamping out a segment of a circle in each case at the narrow-side ends and stamping out a cutout in the centre of the metal sheet, which cutout is matched to one end of the burner;
c) possibly applying four folds transversely to the longitudinal axis of the metal sheet;
d) bending the metal sheet at the folds, with the result that a plateau is produced in the centre, said plateau running substantially parallel to the peripheral zones and in each case one intermediate zone being arranged as side wall between the peripheral zone and the plateau, said intermediate zone being bent back through approximately 90°.

9. Method according to Claim 7, **characterized in that**, in step b), recesses are also stamped out in the peripheral zones.

## Revendications

1. Lampe à réflecteur comprenant un réflecteur qui présente un contour et un col, un brûleur étant maintenu à l'intérieur du réflecteur à l'aide d'une bague de fixation qui est fixée dans le col du réflecteur, la bague de fixation étant une pièce en tôle découpée, **caractérisée en ce que** la largeur W de la bague de fixation est inférieure à sa longueur D et représente au maximum 90% de D, la longueur D étant adaptée au diamètre intérieur du col.

2. Lampe à réflecteur selon la revendication 1, **caractérisée en ce que** la largeur W représente entre 60% et 90% de D.

3. Lampe à réflecteur selon la revendication 1, **caractérisée en ce que** la bague de fixation présente des zones de bord au niveau des deux côtés étroits, zones dont la partie de bord est découpée en segment de cercle.

4. Lampe à réflecteur selon la revendication 1, **caractérisée en ce que** la bague de fixation présente deux zones intermédiaires qui servent de parois latérales, qui sont reliées l'une à l'autre par le biais d'un plateau central plié.

5. Lampe à réflecteur selon la revendication 4, **caractérisée en ce que** la zone de bord, la zone intermédiaire et le plateau sont pliés à chaque fois à 90° environ l'un(e) par rapport à l'autre, le plateau et la zone de bord, notamment, s'étendant de manière essentiellement parallèle l'un à l'autre.

6. Lampe à réflecteur selon la revendication 4, **caractérisée en ce que** le plateau est pourvu d'un évidement pour maintenir le brûleur.

7. Lampe à réflecteur selon la revendication 4, **caractérisée en ce qu'**au moins une indentation est prévue dans la région des zones de bord pour fixer la bague de fixation dans le col.

8. Procédé de fabrication d'une bague de fixation pour une lampe à réflecteur selon la revendication 1, **caractérisé par** les étapes de procédé suivantes :
a) fourniture d'une tôle essentiellement rectangulaire présentait un axe longitudinal et un axe transversal, qui se prête au découpage et au pliage ;
b) découpage d'un segment de cercle à chaque fois au niveau des extrémités des côtés étroits et découpage au centre de la tôle d'un évidement qui est adapté à une extrémité du brûleur ;
c) le cas échéant, réalisation de quatre plis perpendiculairement à l'axe longitudinal de la tôle ;
d) pliage de la tôle au niveau des plis de manière à ce qu'un plateau s'étendant de manière essentiellement parallèle aux zones de bord soit formé au centre et à ce qu'une zone intermédiaire soit ajoutée à chaque fois, en tant que paroi latérale, entre la zone de bord et le plateau, les zones intermédiaires étant pliées à environ 90°.

9. Procédé selon la revendication 7, **caractérisé en ce que**, dans l'étape b), des indentations sont également découpées dans les zones de bord.
